# EUROPÄISCHE PATENTANMELDUNG

(11) **EP 0 291 920 A1**
(43) Veröffentlichungstag der Anmeldung: **23.11.1988**
(21) Anmeldenummer: 88107858.8
(22) Anmeldetag: 17.05.1988
(51) Int. Cl.: G01S 13/44, H01Q 19/02

(54) **Flugzeug-Radarantenne**

(30) Priorität: 20.05.1987 DE 3716858
(71) Anmelder: TELEFUNKEN SYSTEMTECHNIK GMBH, 89077 Ulm (DE)
(72) Erfinder: Jehle, Franz, Dipl.-Ing.(FH), D-7900 Ulm/Donau (DE); Wölfle, Erwin, Dr., D-7900 Risstissen (DE); Arnold, Eugen, Dipl.-Math., D-7900 Ulm/Donau (DE)
(74) Vertreter: Schulze, Harald Rudolf, Dipl.-Ing.

(57) **Zusammenfassung**

Bei einem Flugzeug-Bordradar mit einem scharf gebündelten, innerhalb eines vorgegebenen Raumbereichs schwenkbaren Richtdiagramm ist im MPRF-Betrieb die Reichweite vor allem durch über die Nebenkeulen des Antennendiagramms eintretenden Bodenclutter begrenzt. Zur Erhöhung der Reichweite wird eine Antenne eingesetzt, die durch in Elevationsrichtung asymmetrische Belegung der Antennenapertur bezüglich der Aperturmitte unterhalb der Hauptkeule einen wesentlich höheren Nebenkeulenabstand aufweist als oberhalb der Hauptkeule. Durch den unterhalb der Hauptkeule höheren Nebenkeulenabstand wird ein geringerer Bodenclutteranteil aufgenommen, während der oberhalb der Hauptkeule geringere Nebenkeulenabstand kaum zu einer Erhöhung des Clutteranteils im Echosignal führt.

## Beschreibung

Die Erfindung betrifft eine Flugzeug-Radarantenne der im Oberbegriff des Patentanspruchs 1 beschriebenen Art.

Moderne Flugzeug-Pulsradarsysteme benutzen zur Zielentdeckung in den Luft-Luft-Betriebsarten verschiedene Pulsfolgefrequenzen (PRF). Dabei kann in der Betriebsart mit hoher PRF (HPRF) die Geschwindigkeit eines Ziels, in der Betriebsart mit niederer PRF (LPRF) die Zielentfernung eindeutig bestimmt werden. Die Reichweite ist in diesen Betriebsarten im wesentlichen durch die mittlere abgestrahlte HF-Leistung begrenzt. In der Betriebsart mit mittlerer PRF (MPRF) lassen sich sowohl Zielentfernung als auch Zielgeschwindigkeit bestimmen, wobei aber das Ergebnis mehrdeutig ist. Die Mehrdeutigkeit kann aufgelöst werden durch Wechsel der PRF und Verknüpfung der Ergebnisse aus Messungen mit unterschiedlichen (mittleren) PRFen z. B. nach der "chinese-remainder"-Methode. In der Betriebsart mit mittlerer PRF ist die Reichweite hauptsächlich durch Bodenclutter, der durch die Antennennebenkeulen aufgenommen wird, begrenzt und gegenüber z. B. der HPRF-Betriebsart, die nur Geschwindkeit des Ziels liefert, um rund 40 % geringer.

Diese Reichweiteneinbuße im MPRF-Betrieb ist besonders gravierend unter Berücksichtigung des Umstands, daß die MPRF-Betriebsart Entfernung und Geschwindigkeit des Ziels in look-up- und look-down-Situationen unter nahezu allen Zielaspektwinkeln liefert.

Aufgabe der vorliegenden Erfindung ist daher die Reichweitensteigerung eines solchen Flugzeug-Bordradars in der MPRF-Betriebsart durch Verringerung des Clutter-Einflusses.

Die Erfindung ist im Patentanspruch 1 beschrieben. Die Unteransprüche enthalten vorteilhafte Ausgestaltungen der Erfindung.

Durch die asymmetrische Gestaltung der Nebenkeulen des Diagramms ergibt sich für ein Antenne mit sonst gleichen Eigenschaften, aber symmetrischer Aperturbelegung und damit symmetrischen Nebenkeulen bei der erfindungsgemäßen Antenne ein wesentlich geringerer Clutteranteil in den Echosignalen, so daß auch schwächere Zielechos noch erkannt und damit weiter entfernte Ziele erfaßt werden können. Während üblicherweise eine Absenkung des Nebenkeulenpegels mit einer Verbreiterung der Hauptkeule oder einer Vergrößerung der Antennenapertur verbunden ist, macht sich die Erfindung die Erkenntnis zunutze, daß bei gleicher Apertur und gleicher Halbwertsbreite der Hauptkeule die Nebenkeulen auf einer Seite der Hauptkeule abgesenkt werden können, wenn gleichzeitig eine Erhöhung des Nebenkeulenpegels auf der anderen Seite der Hauptkeule in Kauf genommen wird. Da der Clutter beim Flugzeug-Bordradar zum weit überwiegenden Teil vom Erdboden herrührt, bringt die Verringerung des Nebenkeulenpegels unterhalb der Hauptkeule eine deutliche Verringerung des Bodenclutters im Echosignal, während die höheren Nebenkeulen oberhalb der Antenne zu keinem nennenswert höheren Clutteranteil führen. Als wesentliche Differenz des Nebenkeulenabstands zwischen unterhalb und oberhalb der Hauptkeule gelegener Hemisphäre kann dabei ein Pegelunterschied von mindestens 3 dB angesehen werden.

Für den speziellen Verlauf der Apertur-Belegungsfunktion ist eine Vielzahl von Möglichkeiten vorstellbar. Insbesondere kann eine auf den Einzelfall optimierte Belegung z. B. durch Experiment oder Rechnersimulation empirisch ermittelt werden. Dem Fachmann sind aber auch analytische Verfahren bekannt, z. B. aus "Antenna Theory and Design" von R.S. Elliott, Prentice-Hall, 1981, dort insbesondere Gleichung 5.69, um mit der Vorgabe, unterschiedliche Nebenkeulenpegel zu erzeugen, eine asymmetrische Aperturbelegung zu bestimmen, die zu diesem Ziel führt. Ein Beispiel hierfür wird später noch beschrieben.

Die Erfindung ist nachfolgend unter Bezugnahme auf die Abbildungen noch eingehend veranschaulicht.

Dabei zeigt
FIG. 1 ein Flugzeug mit nach unten gerichteter Diagramm-Hauptkeule (look-down-Situation)
FIG. 2 eine Verteilung von Clutter und Zielechos im Dopplerspektrum
FIG. 3A.3B Richtdiagramme mit symmetrischen bzw. unsymmetrischen Nebenkeulen.
FIG. 4A.4B zugehörige Differenzdiagramme für Monopulsbetrieb
FIG. 5A.5B bei FIG. 3 und 4 zugrunde gelegte Phasenbelegungen der Apertur

Bei der in FIG. 1 skizzierten Situation ist die Hauptkeule des Antennen-Richtdiagramms der Flugzeug-Bordradaranlage nach unten gerichtet (look-down) und erfaßt somit den Erdboden mit. Über die scharf gebündelte Hauptkeule der Antenne werden daher sowohl Echos von dem durch die Hauptkeule erfaßten Ziel als auch von einem Teilbereich des Erdbodens empfangen (Hauptkeulenclutter). Zugleich wird aber auch Leistung über die Nebenkeulen der Antenne abgestrahlt und empfangen. Die vom Erdboden zur Antenne rückgestreuten Signale (Pfeile) werden zum weit überwiegenden Teil über die Nebenkeulen in der unterhalb der Hauptkeule liegenden Hemisphäre aufgenommen (Nebenkeulenclutter). Von der Spitze des Flugzeug (Ort der Radarantenne) ausgehend ist sowohl ein herkömmliches Diagramm mit symmetrischen Nebenkeulen als auch ein Diagramm nach der Erfindung mit asymmetrischen Nebenkeulen skizziert, wobei letzteres zur Unterscheidung schraffiert ist. Durch den in der unteren Hemisphäre deutlich verringerten Nebenkeulenpegel ist auch der Bodenclutterpegel in dem Empfangssignalen entsprechend reduziert. Das Flugzeug ist in normaler horizontaler Fluglage eingezeichnet und im folgenden ist jeweils diese Fluglage zugrunde gelegt. Die relativen Ortsangaben wie oberhalb, unterhalb, elevational sind immer auf das flugzeugeigene Koordinatensystem zu beziehen. Insbesondere ist z. B. unter Elevationsrichtung bei der Antennenapertur eine in der Aperturfläche der Antenne liegende Richtung zu verstehen, die bei der normalen Fluglage des Flugzeugs in einer lotrechten, durch die Längsachse des Flugzeugs gehenden Ebene liegt. Die "azimutale" Phasenbelegung und Diagrammformung kann von den bekannten Antennen übernommen werden und ist daher im folgenden nicht weiter behandelt.

In FIG. 2 ist die Verteilung von Clutter und Zielechos im Dopplerfrequenzspektrum der Echosignals skizziert. Der Nebenkeulenclutter ist breit verteilt entsprechend dem sehr breiten Winkelbereich, aus dem Bodenclutter in die Nebenkeulen der Antenne eintritt. Der Nebenkeulenclutter zeigt ein Maximum für die Dopplerfrequenz Null, was mit HÖHENLINIE bezeichnet ist. Dem Nebenkeulenclutter überlagert ist der auf einen engen Dopplerfrequenzbereich begrenzte amplitudenstarke Hauptkeulenclutter entsprechend der - schmalen Hauptkeule mit hohem Antennengewinn. Für das in FIG. 1 von der Hauptkeule erfaßte Luftziel seien die folgenden Situationen hinsichtlich der Relativgeschwindigkeit zum suchenden Flugzeug unterschieden.
A: das Ziel entfernt sich mit großer Geschwindigkeit
B: das Ziel entfernt sich mit mäßiger Relativgeschwindkeit
C: das Ziel bleibt in etwa unveränderter Entfernung
D: das Ziel hat eine Absolutgeschwindigkeitskomponente in gleicher Richtung wie das Flugzeug, die Entfernung verringert sich jedoch mit mäßiger Geschwindigkeit
E: das Ziel ist weitgehend ortsfest oder bewegt sich quer zur Flugrichtung des Flugzeugs
F: das Ziel hat eine nennenswerte Absolutgeschwindigkeitskomponente in Richtung auf das Flugzeug zu, nähert sich also schnell

Die Zielechos für die Situationen A und F liegen außerhalb des Dopplerfrequenzbereichs des Nebenkeulenclutters und können daher auch bei relativ hohem Clutterpegel detektiert werden. Zielechos, deren Dopplerfrequenz mit der des Hauptkeulenclutters (Situation E) oder der HÖHENLINIE (Situation C) zusammenfällt, sind wegen des besonders hohen Clutterpegels allgemein aus dem Dopplerfrequenzspektrum kaum zu erkennen. Von Bedeutung für die Zielentdeckung sind Unterschiede im Clutterpegel vor allem für die breiten Dopplerfrequenzbereiche der Zielsituationen B und D. Hierfür bringt die Erfindung durch Absenkung des Clutterpegels bedeutende Verbesserungen. Bei gleicher Entdeckungsschwelle für das Signal/Clutter-Verhältnis werden mit der erfindungsgemäßen Antenne mit asymmetrischen Nebenkeulen weiter entfernte Ziele oder Ziele mit geringerem Rückstreuquerschnitt noch entdeckt.

Beispielsweise ergibt sich für eine Verringerung des Nebenkeulenpegels um 3dB bereits eine Reichweitensteigerung von 20 % im clutterlimitierten Bereich der Zielsituationen B und D.

In FIG. 3, 4 und 5 ist ein konkretes Beispiel einer Antenne mit asymmetrischem Nebenkeulenverhalten (rechte Figurenspalte) dem Fall derselben Antennte mit symmetrischen Nebenkeulen (linke Figurenspalte) gegenübergestellt. Dabei ist noch angenommen, daß mit der Antenne nicht nur ein scharf gebündeltes Richtdiagramm mit deutlichem Nebenkeulenabstand (FIG. 3A, 38), sondern gleichzeitig auch ein Monopuls-Differenzdiagramm (FIG. 4A, 4B) erzeugt werden kann. Die Antenne weise als Apertur eine ebene Rechteck fläche auf. Zur Beschreibung der Antenne im Raum sei ein orthogonales kartesisches Koordinatensystem (x, y, z) mit in der Aperturmitte liegendem Koordinatenursprung, mit zur x- bzw. y-Achse parallelen Seiten und in z-Richtung zeigender Flächennormale vorgesehen. Die kartesischen Koordinaten können in bekannter Weise unter Beibehaltung der Achsenrichtungen in Kugelkoordinaten umgerechnet werden. Der interessierende Raumbereich in positiver z-Richtung läßt sich dann in eine untere Hemisphäre UH mit xso bzw. 90° ≦ φ 270° o ≦ ϑ ≦ 90. und obere Hemisphäre OH mit x>o bzw. -90 < φ ≦ ϑ ≦ 90 aufteilen. Die Belegungsfunktion B(x, y) der Antennenapertur kann durch eine Fouriertransformation mit dem Strahlungsdiagramm S(u, v) verknüpft werden, wobei sich u und v nach den Beziehungen \ aus dem vorgesehenen Koordinatensystem ergeben. Wenn die Belegungsfunktion B (x, y) separierbar ist, also B (x, y) = B (x).B (y) ist auch S(u, v) separierbar zu S(u, v) = Sᵤ(u).Sᵥ(v), wodurch die analytische Ableitung wesentlich vereinfacht wird. Die Apertur sei mit der Funktion B(x, y) = T(x) belegt, wobei T(x) eine modifizierte Taylorbelegung ist. B(x, y) sei unabhängig von der Koordinate y.

Das Strahlungsdiagramm S(u, v) ergibt sich dann nach Gleichung 5.69 von Elliot zu Als diagrammformende und damit die Belegung bestimmende Parameter können für die Ableitung bei Elliott zwei ganzzahlige Werte n_{R} und n_{L} (n_{R},n_{L} y 1) sowie eine Nebenkeulendämpfung SL_{R} für die untere Hemisphäre und SL_{L} für die obere Hemisphäre vorgegeben werden. Die Werte n_{L} und n_{R} legen den Zählbereich für die Laufvariable n der Produkte π fest derart, daß die Produktionsbildung für -(n_{L}-1)≦n≦ (n_{R}-1),n#o erfolgt. Die Größe _{Un} enthält implizit neben der Laufzahl n die Werte n_{R} und SL_{R} für n>o bzw. n_{L} und SL_{L} für n>o. Durch Vorgabe von Werten für n_{R}, n_{L}, SL_{R} und SL_{L} ist damit das Strahlungsdiagramm festgelegt, insbesondere ergibt sich für n_{R} = n_{L} und SL_{R} = SL_{L} ein symmetrisches, für n_{R}#n_{L} und SL_{R}#SL_{L} ein asymmetrisches Diagramm.

Die Belegungsfunktion B(x, y), die das Diagramm S(u, v) erzeugt, erhält man durch Fouriertransformation von S(u, v) nach u und v. B(x, y) ist über der Aperturfläche stetig. Da die Eigenschaften einer stetigen Belegung auf eine diskrete Belegung übertragen werden können, falls die Abstände der Einzelstrahler der diskreten Belegung nicht zu groß sind, gelten FIG. 3, 4 und 5 auch für entsprechende Arrayantennen. Bei Arrayantennen ist es üblich S(u, v) als Gruppenfaktor zu bezeichnen und dafür G(u, v) zu schreiben.

Die Amplituden der Belegungen zu FIG. 3A und FIG. 3B sind hier nicht angegeben. Sie sind beide symmetrisch zur Linie x = 0 und nahezu gleich. Die Phasen 0 der Belegungen sind in FIG. 5A und FIG. 5B über der normierten x-Koordinate der Aperturfläche aufgetragen (-0,5 entspricht dem Aperturanfang, 0 entspricht der Aperturmitte, 0,5 entspricht dem Aperturende). Darüber sind jeweils die Gruppenfaktoren für die zugeordneten Summendiagramme Gₛ und die Differenzdiagramme Gₒ als Funktion von u bei konstantem v abgebildet.

Das symmetrische Summendiagramm in FIG. 3A zeigt eine scharf gebündelte Hauptkeule und für die obere Hemisphäre OH und die untere Hemisphäre UH denselben Nebenkeulenabstand von ca. 30dB. Das zugehörige Differenzdiagramm in FIG. 4A weist an der Stelle der Hauptstrahlrichtung des Summendiagramms ein ausgeprägtes Minimum auf. Die Phase der Belegung ist über der gesamten Apertur konstant.

Im Vergleich dazu ergibt sich nach der erwähnten Ableitung für die Phasenbelegung zur Erzielung des asymmetrischen Diagramms der nichtlineare und bezüglich der Aperturmitte antisymmetrische Verlauf der Phasenbelegung der Apertur gemäß FIG. 5B. Die maximalen Phasenabweichungen von ± 25 sind gering. Bei Gruppenantennen mit elektronischer Strahlschwenkung können diese Phasenabweichungen von der homogenen Belegung bei der Ansteuerung der individuellen Phasenschieber berücksichtigt werden. Bei mechanisch geschwenkten Antennen mit fester Phasenbelegung, wie z. B. Schlitzstrahler-Gruppenantennen, wird die asymmetrische Phasenbelegung bereits beim Aufbau der Antenne berücksichtigt, indem z. B. die einzelnen Schlitzstrahler nicht äquidistant wie bei der homogenen Belegung sondern mit entsprechender örtlicher Abweichung im Hohlleiter vorgesehen sind.

Das mit dieser antisymmetrischen Phasenbelegung erzeugte Summendiagramm zeigt FIG. 3B. Die - scharf gebündelte Hauptkeule hat diesselbe Halbwertsbreite wie beim Diagramm nach FIG. 3A. Die Nebenkeulen haben für die untere Hemisphäre aber einen Pegel von maximal -35 dB und liegen damit um 5 dB niedriger als beim symmetrischen Diagramm. Der Nebenkeulenpegel in der oberen Hemisphäre erreicht dagegen rund -25 dB und ist somit um 5 dB höher als beim symmetrischen Diagramm und 10 dB höher als der Nebenkeulenpegel in der unteren Hemisphäre. Das zugehörige Differenzdiagramm gemäß FIG. 4B zeigt wiederum einen tiefen Diagrammeinschnitt, der beim gleichen Raumwinkel auftritt wie das Maximum des Summendiagramms in FIG. 3B.

Da sowohl die Halbwertsbreiten als auch der Antennengewinn bei beiden Summendiagrammen FIG. 3A, 3B gleich sind und für beide Differenzdiagramme das tiefe Minimum jeweils räumlich mit der Hauptstrahlrichtung des zugehörigen Summendiagramms zusammenfällt, führen die beiden verschiedenen Phasenbelegungen zu Antennendiagrammen mit in Hauptstrahlrichtung gleich guten Eigenschaften. Hinsichtlich der Nebenkeulen bzw. des Bodenclutteranteils im Echosignal ist das mit der asymmetrischen Phasenbelegung nach FIG. 5B erzielte asymmetrische Diagramm nach FIG. 3B für das Flugzeug-Bordradar dem symmetrischen Diagramm aber eindeutig überlegen.

Als weitere Möglichkeit zur Ermittlung einer Aperturbelegung ist ebenfalls in dem genannten Buch von Elliott ein iteratives Vorgehen beschrieben. Darüber hinaus besteht wie bereits erwähnt auch noch die Möglichkeit der emprischen Ermittlung z. B. mittels Rechnersimulation einer Aperturbelegung, die zu einem erfindungsgemäß asymmetrischen Diagramm führt.

## Patentansprüche

1. Flugzeug-Radarantenne mit einem Richtdiagramm, das eine scharf gebündelte Hauptkeule (Bleistiftdiagramm) aufweist, die innerhalb eines vorgegebenen Raumwinkelbereichs schwenkbar ist,dadurch gekennzeichnet, daß durch in Elevationsrichtung asymmetrische Belegung der Antennenapertur bezüglich der Aperturmitte das Richtdiagramm unterhalb der Hauptkeule einen wesentlich höheren Nebenkeulenabstand aufweist als oberhalb der Hauptkeu7le.

2, Antenne nach Anspruch 1, dadurch gekennzeichnet, daß die Amplitudenbelegung der Apertur symmetrisch, die Phasenbelegung nichtlinear antisymmetrisch bezüglich der Aperturmitte ist.

3. Antenne nach Anspruch 1 oder 2, dadurch gekennzeichnet, daß die Antenne als mechanisch geschwenkte Antenne mit fest vorgegebener Aperturbelegung ausgeführt ist.

4. Antenne nach Anspruch 1 oder 2, dadurch gekennzeichnet, daß die Antenne als feststehende Antenne mit elektronischer Diagrammschwenkung ausgeführt ist.
